# EUROPÄISCHE PATENTSCHRIFT

(11) **EP 1 847 498 B1**
(45) Veröffentlichungstag und Bekanntmachung des Hinweises auf die Patenterteilung: **21.11.2012**
(21) Anmeldenummer: 07008005.6
(22) Anmeldetag: 19.04.2007
(51) Int. Cl.: B65H 54/28

(54) **Verfahren und Vorrichtung zum Verlegen von langgestrecktem Wickelgut**
Method and device for laying extended coil windings
Procédé et dispositif de pose de matériau d'enroulement en zone allongée

(30) Priorität: 20.04.2006 DE 102006018428
(43) Veröffentlichungstag der Anmeldung: 24.10.2007
(73) Patentinhaber: MASCHINENFABRIK NIEHOFF GMBH & CO. KG, D-91126 Schwabach (DE)
(72) Erfinder: Lämmermann, Helmut, 91126 Schwabach (DE); Bader, Rudolf, 87616 Marktoberdorf (DE); Beck, Wolfgang, 86956 Schongau (DE); Enzensberger, Bernhard, 87616 Wald (DE)
(74) Vertreter: Wallinger, Michael

(56) Entgegenhaltungen:
- EP-A1- 0 043 366
- EP-A1- 0 602 504
- DE-A1- 19 645 992
- DE-A1- 19 726 285
- DE-U1- 20 008 405
- DE-U1-202005 018 939
- GB-A- 2 221 227
- JP-A- 5 310 369
- US-A- 4 022 391
- US-A- 4 725 010
- US-A- 5 209 414

## Beschreibung

Die vorliegende Erfindung betrifft ein Verfahren zum Verlegen von langgestrecktem Wickelgut wie beispielsweise Draht, isolierten oder nicht-isolierten Litzen, Glasfasern und dergleichen sowie eine Vorrichtung zur Durchführung des Verfahrens.

Bei bekannten Wickelverfahren wird ein strangförmiges Gut beispielsweise auf eine sich drehende Spule aufgebracht und damit auf den Kern der Spule aufgewickelt. Um eine lagenweise Wicklung zu erreichen, d.h. die Drahtwindungen nebeneinander auf die Spule zu legen, bewegt sich eine Umlenkrolle, die das Wickelgut zur Spule führt, im wesentlichen parallel zur Achsrichtung der sich drehenden Spule. Es ist auch bekannt, die Spule feststehend anzuordnen und um die Spule einen sich zusätzlich axial bewegenden Flyer laufen zu lassen, der das Wickelgut lagenweise um die Spule legt.

Um eine besondere Wicklungsart (Lage an Lage) zu erhalten, ist es auch bekannt, die axial verschiebliche Verlegeeinheit, auf welcher die Umlenkrolle angeordnet ist, der normalen Steigungsrichtung um einen gewissen Betrag nachlaufen zu lassen. Dadurch entsteht zwischen dem auflaufenden Wickelgut und der bereits liegenden Wicklung ein seitlicher Druck, der das Wickelgut bis zu letzten Windung der betreffenden Lage in gewünschter Weise verlegt.

Erfolgt keine rechtzeitige Umkehr der Bewegungsrichtung der Verlegeeinheit, so erreicht das Wickelgut den Spulenflansch. Es steigt auf die letzte Windung der vollständig gewickelten Lage und bildet, bei weiter ausbleibender Richtungsumkehr direkt am Flansch einen so genannten "Berg" der Wicklung aus.

Dabei ergibt sich bei zu spät erfolgender Richtungsumkehr der Verlegeeinheit ein axialer Druck auf den Spulenflansch, der sich hierdurch - insbesondere bei Kunststoffspulen - elastisch verformt. Dies wirkt sich einerseits nachteilig auf die Haltbarkeit der Kunststoffspulen aus, andererseits ergeben sich durch die elastischen Rückstellkräfte des Flansches Probleme beim späteren Abwickeln des langgestreckten Wickelguts von der Spule.

Direkt nach der Richtungsumkehr der Verlegeeinheit im Wickelprozess fehlt der Gegenflankendruck einer vorausgegangenen Wicklung. Daher hat das Wickelgut an dieser Stelle die Neigung, sich abhängig von der Größe des Einlaufswinkels in anfangs größeren Abständen, also mit größerer Steigung, aufzuwickeln. Dadurch entstehen zu Beginn in jeder Wicklungslage Zwischenräume, sogenannte "Täler", in die sich die Windungen der darüber liegenden Lage einwickeln, was zu Schwierigkeiten beim späteren Abwickeln des Wickelguts führen kann.

Erfolgt die Richtungsumkehr der Verlegeeinheit jedoch zu spät, so überlappen sich, wie oben bereits erwähnt, mehrere Windungen am betreffenden Spulenflansch. Solche Häufungen von Wickellagen werden als Berge bezeichnet. In der Folge dieser Erscheinungsformen bilden sich, vermehrt in den Randbereichen der Wicklung, ungleichmäßige Lagen aus.

Ebenso wird die Ausbildung von "Bergen" und "Tälern" durch eine unsachgemäße Einstellung der Verlegebreite des Wickelguts oder - wie erwähnt - infolge einer Verformung der Spulenflansche verursacht.

Zusätzlich zu den durch die Ausbildung von Bergen und Tälern bedingten ungleichmäßigen und dadurch ungenügenden Nutzung des Wickelraums wird das jeweilige Wickelgut übermäßig beansprucht und kann somit beschädigt werden.

Zur möglichst optimalen Nutzung des Wickelraums sowie zur Vermeidung einer elastischen Verformung von Spulenflanschen ist es daher anzustreben, bei der lagenweisen Verlegung des Wickelguts die Entstehung von Bergen und Tälern zu vermeiden.

Zum Zweck der Geschwindigkeitssynchronisation sind Steuereinrichtungen, so genannte "Tänzer" bekannt, die entweder die Laufgeschwindigkeit der Spule oder die Laufgeschwindigkeit des die Spule umkreisenden Flyers beeinflussen. Zur Erfassung von "Bergen" und "Tälern" wird beispielsweise die Geschwindigkeit des Wickelguts über das Tänzersignal oder mittels eines Analogtachos ermittelt. Diese Verfahren liefern relativ ungenaue Signale, aufgrund derer keine Aussage über die Amplituden der Berge und Täler gemacht werden kann.

Aus der DE 196 45 992 A1 ist eine Steuervorrichtung bekannt, die einen Drehzahlsensor zum Ermitteln der Drehzahl eines Flyers oder eines Wicklers aufweist, weiterhin eine Steuereinheit zum Aufnehmen von Signalen des Drehzahlsensors und eine Verlegeeinheit zum Aufbringen des langgestreckten Wickelguts auf die Spule. Zum Ansteuern der Verlegeeinheit kann die Steuereinheit entsprechend eines ermittelten Verlegegeschwindigkeits-Sollwerts die Verlegeeinheit ansteuern und eine Verlegebreitenverstellung durchführen. Auch eine automatische Verlegebreiteneinstellung kann realisiert werden. Dabei werden z. B. die Toleranzen der Spule berücksichtigt oder auch die Veränderung der Spulenmaße, die durch eine elastische Verformung der Flansche beim Wickeln entstehen kann. Zusätzlich kann die Steuereinheit eine automatische Umschaltpunktkorrektur durchführen. Die Verlegebreitenabweichung wird dabei im Bereich langsamer Drehzahlen über eine Änderung der Drehzahl im Verhältnis zu einer Referenzdrehzahl ermittelt, die mitten auf der Spule gemessen wird. Bei höheren Drehzahlen wird ein Tänzersignal herangezogen, welches den Wickler steuert.

Andere bekannte gewordene Systeme verwenden zur digitalen Erfassung von Bergen und Tälern die Drahteinlauflänge, bezogen auf eine bestimmte Anzahl von Spulenumdrehungen, als Parameter. Dabei wird ein Mittelwertsdurchmesser auf der Spule ermittelt und dieser mit den Durchmessern an den Umschaltpunkten verglichen.

Nachteilig an diesen beiden Systemen ist die indirekte Erfassung der Wicklungsqualität anhand von Parametern wie der Drehzahl, der Drahteinlauflänge oder der Verlegegeschwindigkeit. Eine Verlegebreitenverstellung kann erst vorgenommen werden, wenn Abweichungen dieser Parameter auftreten oder die Spulenflansche schon verformt sind, es also bereits zu einem "deutlich" ungleichmäßigen Wicklungsbild gekommen ist.

In der DE 200 084 05 U1 wird vorgeschlagen, dass ein Laserabstandssensor mit seinem Laserstrahl so angebracht wird, dass er mit dem aufzuspulenden Draht eine fluchtende Linie bildet. Dieser Laserabstandssensor erfasst den Abstand zu einem auf einen Spulenkörper gewickelten Wickelgut und gibt den Wert an eine SPS-Steuerung aus. Diese vergleicht den Wert mit hinterlegten Daten, errechnet und wertet Änderungen aus und sendet damit Steuersignale an eine Verlegeeinheit, die hierdurch ihre Geschwindigkeit ändert, so dass eine gleichmäßige Wicklung auf der Spule entsteht. Dabei erkennt der Laserabstandssensor auch den Flansch des Spulenkörpers. Diese große Abstandsänderung wird in der Steuerung als Wendesignal ausgewertet und führt zur einer automatischen Reversion der Bewegungsrichtung der Verlegeeinheit.

Nachteilig an diesem System ist, dass mit dem Laserabstandssensor nur der Abstand der Umlenkrolle zum Wickelgut erfasst wird. Der Durchmesser der Wicklung wird nicht ermittelt und bleibt unberücksichtigt. Damit kann zwar ein Signal zur Beschleunigung oder Verlangsamung der Verschiebeeinheit abgeleitet werden, eine exakte Berechnung der zum Ausgleich der ungleichmäßigen Oberfläche erforderlichen Geschwindigkeit der Verlegeeinrichtung ist in der beschriebenen Weise jedoch nicht möglich.

Der Spulenflansch wird aufgrund der mit dem aufzuspulenden Wickelgut fluchtenden Anordnung des Laserabstandssensors erst dann erkannt, wenn sich die Verlegeeinheit mit dem Wickelgut auf Höhe des Spulenflansches befindet. Der optimale Zeitpunkt zum Umschalten der Verfahrrichtung der Verlegeeinheit ist dann bereits vorbei. In der Folge entsteht eine elastische Verformung des Spulenflansches und die Ausbildung eines sich am Flansch anlehnenden Berges.

Der Einsatz der bekannten Verfahren zur Verbesserung des Wickelbildes bei der Verlegung von Wickelgut ist zudem erschwert, wenn die Energieversorgung und der Signalaustausch wie beispielsweise bei Verlitzmaschinen nur über rotierende Bauelemente möglich ist.

Die vorliegende Erfindung stellt sich die Aufgabe, ein Verfahren zum Verlegen von langgestrecktem Wickelgut zur Verfügung zu stellen, welches ein möglichst gutes Wickelbild ohne Berge und Täler auf beliebigen Spulen erzeugt. Zudem soll das Verfahren möglichst bedienerfreundlich gestaltet sein und auf allen Spulsystemen eingesetzt werden können. Ferner soll eine Vorrichtung zur Durchführung dieses Verfahrens angegeben werden, welche die Energieversorgung und den Signalaustausch über rotierende Bauelemente ermöglicht.

Diese Aufgabe wird erfindungsgemäß durch den Gegenstand des Anspruchs 1 gelöst. Die erfindungsgemäße Vorrichtung zur Durchführung des Verfahrens ist Gegenstand des Anspruchs 6. Vorteilhafte Weiterbildungen sind Gegenstand der Unteransprüche.

Mit dem erfindungsgemäßen Verfahren wird eine Möglichkeit zur Erzielung eines möglichst guten Wickelbildes ohne Berge und Täler auf beliebigen Spulen zur Verfügung gestellt, die gleichzeitig eine elastische Verformung der Spulenflansche vermeidet und gegenüber den im Stand der Technik bekannten Verfahren erhebliche Vorteile aufweist.

Besonders vorteilhaft ist es, wenn sich die Wickelspule während des Wickelvorgangs dreht. In diesem Fall wird dann eine sich hin- und her bewegende Verlegeeinheit verwendet, die das strangförmige Gut in der jeweils gewünschten Position zur Spule führt und sich im wesentlichen parallel zur Achse der Spule bewegt. Dabei kann die Spule sowohl horizontal als auch vertikal angeordnet sein.

In einer anderen vorteilhaften Weiterbildung des erfindungsgemäßen Verfahrens steht die Wickelspule während des Wickelvorgangs still. In diesem Fall bewegt sich die Verlegeeinrichtung mit einem sogenannten Flyer auf einer im wesentlichen zylindrischen Fläche um die Spule herum und legt dabei das Wickelgut auf die Wickelspule.

Das Wickelgut wird über eine Umlenkrolle zur Spule geführt, welche auf der Verlegeeinheit angeordnet ist. Das erfindungsgemäße Verfahren verwendet bevorzugt eine Sensoreinrichtung mit mindestens einem Laserabstandssensor, der nach dem Triangulationsverfahren arbeitet und ebenfalls auf der Verlegeeinheit angeordnet ist.

Zur Messung des Abstands des Wickelguts bzw. des Spulenkörpers von der Verlegeeinheit ist es möglich Sensoren zu verwenden, welche die Laufzeit von Schallwellen, Lichtwellen beispielsweise im sichtbaren oder Infrarotbereich oder generell elektromagnetischem Wellen, insbesondere im Mikrowellenbereich, erfassen und bevorzugt nach dem Triangulationsverfahren auswerten. Dabei kann, bei einer Aussendung von Pulsen beispielsweise auch das Pulslaufzeitverfahren zur Ermittlung des Abstandswerts verwendet werden. Ferner können dabei auch Sensoren mit einer Laser- oder LED-Lichtquelle eingesetzt werden, die zur Messwertbestimmung vorzugsweise das Triangulationsverfahren verwenden.

Die Sensoreinheit vermisst beim erfindungsgemäßen Verfahren während der Fahrt der Verlegeeinheit die Spule sowie die Position der Spulenflansche und ermittelt so Spulenwinkel, Wickelgutwinkel, sowie Berge und Täler der Wicklung. Zur Steuerung des Verfahrens werden vorzugsweise keine festen Spulengeometrien vorgegeben, so dass dieses Verfahren auf allen bekannten Spulenformen, wie beispielsweise zylindrischen, konischen und bi-konischen Spulen eingesetzt werden kann.

Zusätzlich wird mittels einer Geschwindigkeitsmesseinrichtung die Zufuhrgeschwindigkeit des Wickelguts erfasst und anhand der ermittelten Werte der Sollwert für die Positionssteuerung der Verlegeeinheit sowie für die Antriebsgeschwindigkeit der Wickelspule bzw. des Flyers abgeleitet.

Beim erfindungsgemäßen Verfahren wird die Sensoreinheit auch zur Erkennung der Spulenflansche verwendet. Dabei wird bevorzugt bei jedem Verlegehub anhand der Messwertänderungen der Sensoreinheit die Position des Flansches ermittelt und die Werte für die darauf folgende Steuerung der Richtungsumkehr verwendet. Vorzugsweise sorgt das erfindungsgemäße Verfahren automatisch für die notwendige Nachführung der Umschaltpunkte. Durch diese permanente Korrektur der Umschaltpunkte wird eine unerwünschte Berg- bzw. Talbildung des Wickelgutes am Flansch verhindert. Zudem ergibt sich eine sehr hohe Bedienerfreundlichkeit, da keine Korrektur der Umschaltpunkte durch das Bedienpersonal erforderlich ist. Zudem ist diese Funktion unabhängig vom verwendeten Verlegemuster der Wicklung.

Wird die Spule beispielsweise nach dem in der Patentschrift EP 0 334 211 B1 bekannt gewordenen Wickelverfahren bewickelt, so ist eine im erfindungsgemäßen Verfahren vorgesehene Erfassung des Spulen- bzw. Wickelgutwinkels erforderlich. Bei der Verlegung nach dem in dieser Patentschrift beschriebenen Muster wird der Spulenkern gezielt schief bewickelt. Der Wickelgutwinkel kann beim erfindungsgemäßen Verfahren anhand der Sensoreinheit vermessen, überwacht und mittels einer geeigneten Verlegesteuerung nachgeregelt werden. Hierzu sieht das Verfahren vor, den Spulendurchmesser an beiden Spulenseiten kurz vor dem Flansch zu speichern. Über die Differenz der Spulendurchmesser (d₁ und d₂) und der Distanz der Messpunkte (Länge I) kann der Winkel des Wickelgutes wie folgt berechnet werden: $a = arctan \frac{l}{{d}_{1} - {d}_{2}}$

Durch die Ermittlung des Spulen- bzw. Wickelgutwinkels und die automatische Flanscherkennung ist es möglich, dieses Verfahren unabhängig vom Spulenaufbau einzusetzen. Die ermittelten Winkel werden in die Steuerung der automatischen Verlegung, bzw. in die Flanscherkennung mit einbezogen. Daher kann beispielsweise eine in der EP 0 334 211 B1 beschriebene schiefe Wicklung sowie die Verlegung auf zylindrischen, konischen und bi-konischen Spulen gesteuert werden. Dabei kann, nach dem Erfassen von Tälern, die Wickelgeschwindigkeit über eine Verminderung der Drehgeschwindigkeit der Spule bzw. des Flyers gesenkt und/oder die axiale Geschwindigkeit der Verlegeeinheit gedrosselt werden. Bei einer Erfassung von sogenannten Bergen kann, um ein gleichmäßiges Wickelbild wieder herzustellen, die Wickelgeschwindigkeit erhöht und/oder sogenannte Schiebeschritte der Verlegeeinheit in Richtung der Spulenachse durchgeführt werden.

Weitere Vorteile, Merkmale und Anwendungsmöglichkeiten der vorliegenden Erfindung ergeben sich aus der nachfolgenden Beschreibung in Zusammenhang mit den Figuren. Es zeigt:
- Fig. 1: einen schematischen Querschnitt durch eine Wickelvorrichtung zur Durchführung des erfindungsgemäßen Verfahrens,
- Fig. 2: die Anordnung von Steuerelementen der Vorrichtung zur Durchführung des erfindungsgemäßen Verfahrens am Beispiel einer Verlitzmaschine und
- Fig. 3: ein schematisches Blockschaltbild der Steuereinrichtung.

Fig. 1 zeigt einen schematischen Querschnitt durch eine Wickelvorrichtung 1 zur Durchführung des erfindungsgemäßen Verfahrens. In der Figur ist links die rechte Hälfte einer Wickelspule 11, bestehend aus dem Spulenkern 12 und den beiden Flanschen 13 und 14 im Schnitt gezeigt. Aufgabe des erfindungsgemäßen Verfahrens ist es, den Spulenkern 12 möglichst gleichmäßig zur optimalen Nutzung des Wickelvolumens der Wickelspule 11 mit langgestrecktem Wickelgut 20 zu bewickeln. Dabei sind in der Figur die beispielhaft dargestellten unerwünschten Täler mit 22 und die Berge mit 21 bezeichnet.

Rechts in der Fig. 1 ist die Verlegeeinrichtung 31 dargestellt. Die Verlegeeinheit 32 ist auf einer Spindelachse 39 gelagert. Eine Drehbewegung der Spindelachse 39 im oder gegen den Uhrzeigersinn bewirkt eine Bewegung der Verlegeeinheit 32 in einer mit dem Doppelpfeil 30 angedeuteten Richtungen im wesentlichen parallel zur Spulenachse. Angetrieben wird die Spindelachse 39 durch den Motor 38. Die Verlegeeinheit 32 weist einen Träger 33 auf, auf dem die Umlenkrolle 34 sowie die Sensoreinheit 37 angeordnet sind.

Bei der Verlegung des Wickelguts auf der Spule wird dieses über die Umlenkrolle 34 zur Wickelspule 11 geführt. Dabei wird zur gleichmäßigen Verteilung des Wickelguts auf der Spule die Verlegeeinheit 32 mittels des Motors 38 und der Spindelachse 39 bewegt.

Die bereits verlegte Wicklung und die Spule werden während des Verfahrens von der Sensoreinheit 37 vermessen. Die Sensoreinheit ist in der Lage, die Spulenflansche 13 und 14 sowie den Wicklungsdurchmesser der zuletzt verlegten Lage zu erfassen. Die optischen Sensoren der Sensoreinheit 37 arbeiten in einer bevorzugten Ausführungsform nach dem Triangulationsverfahren und benötigen somit keinen Reflektor.

Die Sensoreinheit 37 dient auch zur Erkennung der Position der Spulenflansche. Bei jedem Verlegehub wird anhand der Messwertänderungen der Sensoreinheit die Position des Flansches ermittelt und für die darauffolgende Richtungsumkehr verwendet. Alternativ zur Benutzung zweier Sensoren, die zu beiden Seiten der Umlenkrolle angeordnet sind, kann das Verfahren auch mit einer Sensoreinheit, bestehend aus nur einem Sensor, arbeiten. Die Sensoreinheit muss in diesem Fall derart ausgeführt sein, dass dieser eine Sensor während des Betriebes zu den Umschaltpunkten hin verfahrbar bzw. schwenkbar ausgeführt ist.

Fig. 2 zeigt die Vorrichtung 1 zur Durchführung des erfindungsgemäßen Verfahrens, bei der die datenverarbeitenden Elemente der Steuereinrichtung 51 weitgehend im Spulenträger eingebaut ist. In dieser Ausführungsform der Vorrichtung weist die Steuereinrichtung 51 eine Mikroprozessorrecheneinheit 55 sowie einen dieser zugeordneten Speicher 53 auf. Die Energieversorgung und der Signalaustausch zwischen den Elementen der Steuereinrichtung 51 gestaltet sich bei der beispielhaft dargestellten Verlitzmaschine besonders schwierig, da die Energieversorgung und der Signalaustausch nur über eine rotierende Welle möglich sind. Die Verbindungsleitung zum Motor 38 der Verlegeeinrichtung 31, ist in Fig. 2 beispielhaft durch die Leitung 52 gezeigt. Auf die Darstellung der weiteren Elemente der Steuereinrichtung 51, die in Fig. 3 schematisch gezeigt ist, wird in Fig. 2 aus Gründen der Übersichtlichkeit verzichtet.

Fig. 3 zeigt ein schematisches Blockschaltbild der Steuereinrichtung 51 für das erfindungsgemäße Verfahren. Die Eingangswerte der Mikroprozessoreinheit 55 werden im wesentlichen von der Sensoreinheit 37 und der Geschwindigkeitsmesseinrichtung 57 für die Zuführung des Wickelgutes erfasst. Die Mikroprozessorrecheneinheit 55 ist mit einem Speicher 53 verbunden, der in beliebig viele, auch unterschiedliche Speicherbereiche aufgeteilt sein kann. In diesem Speicher 23 ist ein Programm gespeichert, welches die Mikroprozessorrecheneinheit 55 steuert. Aus den Eingangsdaten der Sensoreinheit 37 und der Geschwindigkeitsmesseinrichtung 57 für die Zuführung des Wickelguts leitet die Mikroprozessorrecheneinheit 55 die Steuersignale für den Motor 38 der Spindelachse 39 sowie für den Wickelantrieb 56 ab, der bei der beispielhaft beschriebenen Verlitzmaschine die Wickelspule 11 antreibt.

Die im erfindungsgemäßen Verfahren verwendete Steuereinrichtung 51 beinhaltet eine diskrete Schnittstelle zu gängigen Antriebssystemen. Im Falle der Verlitzmaschine, für die das erfindungsgemäße Verfahren beispielhaft dargestellt ist, ist dies eine Schrittmotorlösung, die mit analogen und digitalen Signalen angesteuert wird. Zusätzlich erfolgt hierüber eine Positions-Ist-Wert-Erfassung für das Positioniermodul. Als weitere Schnittstelle zum Antrieb weist die Steuereinrichtung 51 eine CAN-Bus Schnittstelle auf. Die Kommunikation erfolgt in der bevorzugten Ausführungsform über die Schnittstelle RS485. Eine Profi-Bus Ansteuerung zur Kommunikation mit gängigen Steuerungstypen ist vorgesehen.

## Patentansprüche

1. Verfahren zum Verlegen von langgestrecktem Wickelgut wie z. B. Draht, isolierten oder nichtisolierten Litzen, Glasfasern und dergleichen, bei welchem das strangförmige Gut in Lagen auf rotationssymmetrisch gestaltete Wickelspulen (11) gewickelt wird, das Wickelgut (20) zur Verlegung über eine Umlenkrolle (34) zu einer Wickelspule geführt wird und zur Verteilung des Wickelguts auf der Wickelspule die Umlenkrolle auf einer Verlegeeinrichtung (31) zumindest im wesentlichen parallel zur Achsrichtung bewegt wird,
**dadurch gekennzeichnet, dass**
eine Sensoreinheit (37) die Lage der Spulenflansche (13, 14) sowie die Wicklungsdurchmesser des Wickelgutes (20) erfasst;
dass die Zufuhrgeschwindigkeit des Wickelguts mittels einer Geschwindigkeitsmesseinrichtung (57) erfasst wird; und
dass aus diesem Wert sowie aus den Messwerten der Sensoreinheit Steuersignale für die Bewegung der Umlenkrolle (34) abgeleitet werden.

2. Verfahren gemäß Anspruch 1, **dadurch gekennzeichnet, dass** sich die Wickelspule (11) während des Wickelvorgangs dreht.

3. Verfahren gemäß Anspruch 1, **dadurch gekennzeichnet, dass** die Wickelspule (11) während des Wickelvorgangs stillsteht und sich die Verlegeeinrichtung (31) um die Wickelspule herum dreht.

4. Verfahren gemäß mindestens einem der Ansprüche 1 bis 3, **dadurch gekennzeichnet, dass** die Umschaltpunkte an den Spulenflanschen (13, 14) durch die Sensoreinrichtung ermittelt, und die Verlegerichtung umgekehrt wird, sobald ein Signal der Sensoreinheit (37) das Erreichen der dem Spulenkern (12) zugewandten Seite eines Spulenflansches (13, 14) anzeigt.

5. Verfahren gemäß mindestens einem der Ansprüche 1 bis 4, **dadurch gekennzeichnet, dass** aus den Signalen der Sensoreinheit die Form und der Typ der Wickelspule bestimmt wird.

6. Vorrichtung zur Durchführung des Verfahrens gemäß mindestens einem der Ansprüche 1 bis 5 zum Verlegen von langgestrecktem Wickelgut auf einem mit Flanschen versehenen rotationssymmetrischen Spulenkern (12), an dem ein erster und ein zweiter Flansch (13, 14) angeordnet sind, wobei die vorrichtung eine Verlegeeinrichtung (31), der eine Verlegeeinheit (32) zugeordnet ist, die sich bezüglich der Verlegeeinrichtung (31) im wesentlichen parallel zur Richtung der Spulenachse bewegt, und
eine Steuereinrichtung (51) aufweist,
**dadurch gekennzeichnet, dass**
das Wickelgut (20) über eine Umlenkrolle (34), die auf der Verlegeeinheit (32) angeordnet ist, zur Wickelspule (11) geführt wird,
der Verlegeeinheit (32) eine Sensoreinheit (37) zugeordnet ist, welche zumindest die Lage der Spulenflansche (13, 14) sowie den Wicklungsdurchmesser des bereits verlegten Wickelgutes erfasst, und
die Steuereinrichtung (51) die Sensoreinheit (37) und eine Geschwindigkeitsmesseinrichtung (57) für die Zuführung des Wickelguts aufweist.

7. Vorrichtung gemäß Anspruch 6, **dadurch gekennzeichnet, dass** die Verlegeeinheit (32) auf einer Spindelachse (39) bewegt wird.

8. Vorrichtung gemäß Anspruch 7, **dadurch gekennzeichnet, dass** die Spindelachse (39) durch einen Motor (38) gedreht wird.

9. Vorrichtung gemäß Anspruch 8, **dadurch gekennzeichnet, dass** aus den Messwerten der Sensoreinheit (37) der Spulenwinkel bzw. der Wickelgut-Winkel ermittelt werden.

10. Vorrichtung gemäß mindestens einem der Ansprüche 6 bis 9, **dadurch gekennzeichnet, dass** die Steuereinrichtung (51) eine Mikroprozessorrecheneinheit (55) aufweist, welche durch ein Programm gesteuert ist, das in einem der Mikroprozessorrecheneinheit (51) zugeordneten Speicher (53) gespeichert ist.

11. Vorrichtung gemäß mindestens einem der Ansprüche 8 bis 10, **dadurch gekennzeichnet, dass** der Motor (38) und der Wickelantrieb (56) durch die Steuereinrichtung (51) gesteuert werden.

12. Vorrichtung gemäß mindestens einem der Ansprüche 6 bis 11 **dadurch gekennzeichnet, dass** die Sensoreinheit (37) mindestens einen optischen Sensor enthält.

13. Vorrichtung gemäß mindestens einem der Ansprüche 6 bis 12, **dadurch gekennzeichnet, dass** der Sensor der Sensoreinheit (37), falls dieser nur ein optischer Sensor zugeordnet ist, zu den Umschaltpunkten hin verfahr- bzw. schwenkbar ausgeführt ist.

## Claims

1. A method for laying elongated winding material, such as for example wire, insulated or non-insulated strands, glass fibers, and the like, in which the strand-like material is wound in layers onto rotationally symmetrically shaped winding spools (11), the winding material (20) is guided to a winding spool via a deflecting roller (34) for the laying, and for the distribution of the winding material on the winding spool the deflecting roller is moved on a laying device (31) at least essentially parallel to the axial direction,
**characterized in that**
a sensor unit (37) acquires the position of the spool flanges (13, 14), as well as the winding diameters of the winding material (20);
that the feeding speed of the winding material is acquired by a speed measurement device (57); and
that from this value, as well as from the measurement values of the sensor unit, control signals for the movement of the deflecting roller (34) are derived.

2. The method as recited in Claim 1, **characterized in that** the winding spool (11) rotates during the winding process.

3. The method as recited in Claim 1, **characterized in that** the winding spool (11) stands still during the winding process, and the laying device (31) rotates around the winding spool.

4. The method as recited in at least one of Claims 1 to 3, **characterized in that** the reverse points at the spool flanges (13, 14) are determined by the sensor device, and the direction of laying is reversed as soon as a signal of the sensor unit (37) indicates that the side of a spool flange (13, 14) facing the spool core (12) has been reached.

5. The method as recited in at least one of Claims 1 to 4, **characterized in that** the shape and the type of the winding spool is determined from the signals of the sensor unit.

6. A device for carrying out the method as recited in at least one of Claims 1 to 5 for laying elongated winding material on a rotationally symmetrical spool core (12) provided with flanges, at which a first and a second flange (13, 14) are arranged, the device having a laying device (31) to which a laying unit (32) is assigned that moves essentially parallel to the direction of the spool axis with respect to the laying device (31), and a control device (51),
**characterized in that**
the winding material (20) is guided to the winding spool (11) via a deflecting roller (34) that is arranged on the laying unit (32),
a sensor unit (37) that acquires at least the position of the spool flanges (13, 14) as well as the winding diameter of the already-laid winding material is assigned to the laying unit (32), and
the control device (51) has the sensor unit (37) and a speed measurement device (57) for the feeding of the winding material.

7. The device as recited in Claim 6, **characterized in that** the laying unit (32) is moved on a spindle axle (39).

8. The device as recited in Claim 7, **characterized in that** the spindle axle (39) is rotated by a motor (38).

9. The device as recited in Claim 8, **characterized in that** the spool angle or the winding material angle are determined from the measurement values of the sensor unit (37).

10. The device as recited in at least one of Claims 6 to 9, **characterized in that** the control device (51) has a microprocessor computing unit (55) that is controlled by a program that is stored in a storage device (53) allocated to the microprocessor computing unit (51).

11. The device as recited in at least one of Claims 8 to 10, **characterized in that** the motor (38) and the winding drive (56) are controlled by the control device (51).

12. The device as recited in at least one of Claims 6 to 11, **characterized in that** the sensor unit (37) contains at least one optical sensor.

13. The device as recited in at least one of Claims 6 to 12, **characterized in that**, if only one optical sensor is assigned to the sensor unit (37), the sensor of this sensor unit (37) is designed so as to be capable of being moved or pivoted toward the reverse points.

## Revendications

1. Procédé de pose d'un produit à enrouler étiré tel que fil métallique, toron isolé ou non isolé, fibre de verre ou produit similaire, où le produit en forme de corde est enroulé par couches sur des bobines (11) à symétrie de rotation, où le produit à enrouler (20) est acheminé via une poulie (34) vers une bobine afin d'être posé et où, pour répartir le produit à enrouler sur la bobine, la poulie est mise en mouvement au moins sensiblement parallèlement en direction axiale sur un dispositif de pose (31),
**caractérisé**
**en ce qu'**une unité de détection (37) détecte la position des flasques de bobine (13, 14) ainsi que le diamètre d'enroulement du produit à enrouler (20) ;
**en ce que** la vitesse d'amenée du produit à enrouler est détectée au moyen d'un dispositif de mesure de vitesse (57) ; et
**en ce que** des signaux de commande pour le mouvement de la poulie (34) sont déduits de cette valeur ainsi que des valeurs de mesure de l'unité de détection.

2. Procédé selon la revendication 1, **caractérisé en ce que** la bobine (11) tourne pendant l'enroulement.

3. Procédé selon la revendication 1, **caractérisé en ce que** la bobine (11) est à l'arrêt pendant l'enroulement, et **en ce que** le dispositif de pose (31) tourne autour de la bobine.

4. Procédé selon au moins une des revendications 1 à 3, **caractérisé en ce que** les points de commutation sur les flasques de bobine (13, 14) sont détectés par le dispositif de détection, et **en ce que** le sens de pose est inversé dès qu'un signal de l'unité de détection (37) indique que le côté d'un flasque de bobine (13, 14) opposé à l'âme de bobine (12) est atteint.

5. Procédé selon au moins une des revendications 1 à 4, **caractérisé en ce que** la forme et le type de la bobine sont déterminés à partir des signaux de l'unité de détection.

6. Installation pour l'exécution du procédé selon au moins une des revendications 1 à 5 en vue de la pose d'un produit à enrouler étiré sur une âme de bobine (12) à symétrie de rotation et pourvue de flasques, contre laquelle sont disposées une première et une deuxième flasques (13, 14), ladite installation comportant un dispositif de pose (31) auquel est affectée une unité de pose (32) qui se déplace par rapport au dispositif de pose (31), sensiblement parallèlement à la direction de l'axe de la bobine, ainsi qu'un dispositif de commande (51),
**caractérisée**
**en ce que** le produit à enrouler (20) est acheminé vers la bobine (11) via une poulie (34) montée sur l'unité de pose (32),
**en ce qu'**une unité de détection (37) est affectée à l'unité de pose (32), laquelle détecte au moins la position des flasques de bobine (13, 14) ainsi que le diamètre d'enroulement du produit à enrouler déjà posé, et
**en ce que** le dispositif de commande (51) comporte l'unité de détection (37) et un dispositif de mesure de vitesse (57) pour l'amenée du produit à enrouler.

7. Installation selon la revendication 6, **caractérisée en ce que** l'unité de pose (32) est déplacée sur un axe à vis (39).

8. Installation selon la revendication 7, **caractérisée en ce que** l'axe à vis (39) est entraîné en rotation par un moteur (38).

9. Installation selon la revendication 8, **caractérisée en ce que** l'angle de bobine ou l'angle du produit à enrouler sont déterminés à partir des valeurs de mesure de l'unité de détection (37).

10. Installation selon au moins une des revendications 6 à 9, **caractérisée en ce que** le dispositif de commande (51) comporte une unité de calcul à microprocesseur (55) commandée par un programme sauvegardé dans une mémoire (53) affectée à l'unité de calcul à microprocesseur (55).

11. Installation selon au moins une des revendications 8 à 10, **caractérisée en ce que** le moteur (38) et l'entraînement d'enroulement (56) sont commandés par le dispositif de commande (51).

12. Installation selon au moins une des revendications 6 à 11, **caractérisée en ce que** l'unité de détection (37) comporte au moins un capteur optique.

13. Installation selon au moins une des revendications 6 à 12, **caractérisée en ce que**, dans le cas où un seul capteur optique est affecté à l'unité de détection (37), le capteur de celle-ci est réalisé de manière à pouvoir être déplacé ou tourné vers les points de commutation.
